# FASCICULE DE BREVET EUROPEEN

(11) **EP 0 447 315 B1**
(45) Date de publication et mention de la délivrance du brevet: **06.10.1993**
(21) Numéro de dépôt: 91400679.6
(22) Date de dépôt: 13.03.1991
(51) Int. Cl.: F17C 13/06, G09F 3/08

(54) **Ensemble d'étiquetage et de protection pour robinet de conteneurs de fluide**
Etikettierungs- und Schutzanordnung für Fluidflaschenventile
Labelling and protection assembly for fluid container valves

(30) Priorité: 16.03.1990 FR 9003375
(43) Date de publication de la demande: 18.09.1991
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Eydoux, Laumer, F-78000 Versailles (FR)
(74) Mandataire: Le Moenner, Gabriel

(56) Documents cités:
- DE-C- 800 274
- FR-A- 2 548 631
- FR-A- 2 647 185
- US-A- 2 439 696

## Description

La présente invention concerne les systèmes d'étiquetage et de protection pour robinets de conteneurs de fluide comportant un organe d'actionnement manuel et une tubulure de sortie, tels que les bouteilles pour la distribution de gaz comprimés, liquéfiés ou dissous.

Dans les conteneurs industriels de ce type, le robinet permet le remplissage de la bouteille puis, après mise en place in situ, le transfert du gaz vers une conduite d'utilisation. Actuellement, le robinet est fermé après remplissage en usine, et la tubulure de sortie du robinet est protégée par un obturateur non étanche et réutilisable. Certains obturateurs sont destructibles, ce qui les rend non réutilisables, ceci afin d'éviter de confondre les bouteilles pleines et les bouteilles vides. Toutefois, le volant du robinet reste accessible, ce qui ne permet pas de garantir contre un actionnement intempestif ou prématuré de ce dernier, ni donc d'identifier avec sûreté l'état de la bouteille.

Par ailleurs, la législation des transports impose de caractériser le gaz contenu dans le conteneur par une affichette, indiquant le numéro de référence du gaz et sa nature. Actuellement, cette affichette est introduite autour de la tubulure de sortie du robinet au moyen d'un trou pratiqué dans l'affichette, cette dernière se trouvant, en principe, bloquée par l'obturateur sus-mentionné.

La présente invention a pour objet de proposer un ensemble combiné d'étiquetage et de protection simple et efficace, de faible coût, permettant de protéger la tubulure de sortie contre les chocs et les projections liquides et/ou solides et d'empêcher un actionnement intempestif ou prématuré de l'organe d'actionnement, tout en offrant une surface utile importante pour les mentions légales et pour d'autres indications, ainsi qu'une meilleure visibilité dans des parcs de conteneurs pour identifier rapidement et sûrement les conteneurs vides ou pleins.

A cet effet, la présente invention propose un ensemble d'étiquetage et de protection comportant, formés d'une seule pièce, un capuchon emmanchable à recouvrement sur l'organe d'actionnement du robinet et un corps d'étiquette s'étendant à partir du capuchon à recouvrement devant la tubulure de sortie, et au moins une portion susceptible de coopérer avec au moins un élément solidaire du conteneur pour verrouiller l'ensemble en position montée sur le robinet.

La présente invention a pour autre objet de proposer un ensemble du type ci-dessus à caractère inviolable, à pose et enlèvement rapides et aisés, l'enlèvement n'étant possible qu'avec une destruction irrémédiable de l'ensemble, ce qui garantit contre toute utilisation ou réutilisation frauduleuse du conteneur avant ou après sa mise en service autorisée.

A cet effet, selon une caractéristique de l'invention, l'ensemble d'étiquetage et de protection comporte au moins une zone destructible manuellement pour permettre de désolidariser l'ensemble d'étiquetage et de protection du robinet.

Selon une autre caractéristique de l'invention, le capuchon comporte des moyens élastiques de verrouillage sur l'organe d'actionnement du robinet.

D'autres caractéristiques et avantages de la présente invention ressortiront de la description suivante de modes de réalisation, donnés à titre illustratif mais nullement limitatif, faite en relation avec les dessins annexés, sur lesquels :
- la figure 1 est une vue en coupe transversale d'un ensemble d'étiquetage et de protection en position sur un robinet de conteneur de fluide ;
- la figure 2 est une vue de face de l'ensemble de la figure 1 en place sur le conteneur de fluide ;
- la figure 3 est une vue du dessus de l'ensemble d'étiquetage et de protection des figures 1 et 2 ;
- les figures 4 à 6 sont des vues analogues d'un second mode de réalisation de l'invention ;
- et les figures 7 à 9 sont des vues analogues d'un troisième mode de réalisation de l'invention.

Dans la description qui va suivre, et sur les dessins, les éléments identiques ou analogues portent les mêmes chiffres de référence, éventuellement indicés.

On a représenté sur la figure 1, à titre illustratif, un conteneur sous la forme d'une bouteille de distribution de gaz 1 équipée d'un robinet 2 classiquement protégé par une coiffe ou chapeau 3 de protection et de manutention du conteneur. Le robinet comporte un organe d'actionnement ou volant 4 et une tubulure de remplissage et de sortie se présentant, classiquement selon les normes, sous la forme d'une tubulure mâle 5a ou d'une tubulure femelle de plus grand diamètre 5b. La coiffe 3 comporte une ouverture latérale 6 en regard de la tubulure de sortie 5a ou 5b pour permettre sa connection à un circuit d'alimentation ou d'utilisation.

Conformément à l'invention, un ensemble d'étiquetage et de protection est monté sur le robinet 2, cet ensemble comprenant essentiellement un capuchon 7 et un corps d'étiquette 8 s'étendant à partir du capuchon 7 à recouvrement devant la tubulure de sortie 5a, 5b, ménageant, bien visible par l'ouverture 6, une surface importante pour l'apposition des mentions légales, des codes de gestion, et de publicité.

Dans le mode de réalisation des figures 1 à 3, le capuchon 7 comporte une paroi supérieure 9 et une collerette ou jupe périphérique 10 à partir de laquelle s'étend en porte-à-faux la partie d'étiquette 8. A partir de la paroi supérieure 7, s'étendent vers l'intérieur des griffes de verrouillage élastiques 11 destinées à coopérer en engagement élastique avec le pourtour de l'organe d'actionnement 4. Les griffes 11,étant situées à l'intérieur du capuchon 7, à distance, vers l'intérieur, de la collerette périphérique 10, ne peuvent être aisément accessibles et, outre leur rôle de verrouillage de l'ensemble d'étiquetage et de protection sur le robinet, assurent également une sécurité en empêchant une ouverture inopinée, durant le transport, de l'organe d'actionnement 4 sous l'effet de vibrations. A partir du capuchon 7 s'étendent également vers le bas, parallèlement à la partie d'étiquette 8, deux tiges ou languettes flexibles 12, destinées à venir se positionner en engagement élastique autour de la tubulure de sortie 5a, 5b pour verrouiller en position l'ensemble sur le robinet et empêcher notamment une rotation de l'ensemble par rapport à la position de montage. Pour garantir une non-rotation forcée de l'ensemble malgré la flexibilité des tiges 12, on peut prévoir deux petites ailes latérales 80 s'étendant vers l'intérieur à partir des zones de bord de la partie d'étiquette 8.

Dans le mode de réalisation des figures 1 à 3, une zone méridienne déchirable, délimitée par deux lignes d'affaiblissement 13, s'étend sur tout le capuchon 7, et permet, via une languette de préhension et d'actionnement 14, d'ouvrir en deux le capuchon pour permettre une extraction rapide de l'ensemble d'étiquetage et de protection en rendant ce dernier définitivement non-réutilisable.

Le mode de réalisation des figures 4 à 6 est sensiblement analogue au précédent et s'en distingue essentiellement par le fait que le capuchon 7 présente une forme tronconique, la partie d'étiquette 8 étant reliée en outre au capuchon 7 par deux voiles latéraux 15. Pour garantir un meilleur verrouillage de l'organe d'actionnement 4 par les griffes 11, la paroi supérieure 9 du capuchon 7 comporte au moins une, avantageusement deux languettes flexibles 16 s'étendant vers l'intérieur du capuchon et formant appui élastique sur l'extrémité supérieure de l'organe d'actionnement 4. Dans ce mode de réalisation, la zone déchirable est délimitée par deux lignes d'affaiblissement 13' formées sur la périphérie de la jupe tronconique 10 et complétées avantageusement par une ligne d'affaiblissement diamétrale 130 permettant d'ouvrir en deux le capuchon.

Le mode de réalisation des figures 7 à 9 se distingue des précédents par le fait que le corps d'étiquette 8 présente une forme tubulaire fermée, sensiblement cylindrique, dans le prolongement de la paroi périphérique 10 du capuchon 7, les ailes ou nervures flexibles 12 s'étendant ici à partir de la paroi supérieure 9 du capuchon 7. Les organes d'appui sur la paroi supérieure de l'organe d'actionnement 4 sont ici constitués de plots 16' répartis autour d'une ouverture centrale 17 formée dans la paroi supérieure 9 d'où s'étendent radialement des lignes d'affaiblissement 13'' se raccordant à une zone d'affaiblissement périphérique 131, permettant ainsi, par arrachement, d'enlever la totalité de la partie supérieure du capuchon et donc, ensuite, d'extraire aisément vers le haut le corps d'étiquette tubulaire.

L'ensemble d'étiquetage et de protection est avantageusement réalisé (par moulage) en un matériau plastique semi-rigide, par exemple en polyamide, en polyéthylène basse densité, en polypropylène, en polystyrène ou en ABS, voire en alliage léger à parois minces.

## Revendications

1. Ensemble d'étiquetage et de protection pour robinet (2) de conteneur de fluide (1) comportant un organe d'actionnement manuel (4) et une tubulure de sortie (5a, 5b), caractérisé en ce qu'il comporte, formés d'une seule pièce, un capuchon (7) emmanchable à recouvrement sur l'organe d'actionnement (4) et un corps d'étiquette (8) s'étendant à partir du capuchon à recouvrement devant la tubulure de sortie (5a, 5b), et au moins une portion (12) susceptible de coopérer avec au moins un élément solidaire du conteneur pour verrouiller l'ensemble en position montée sur le robinet.

2. Ensemble selon la revendication 1, caractérisé en ce qu'il comporte au moins une zone (13 ; 13' ; 13'') destructible manuellement pour permettre de désolidariser l'ensemble d'étiquetage et de protection du robinet (2).

3. Ensemble selon la revendication 1 ou 2, caractérisé en ce que le corps d'étiquette comprend une partie de voile (8) et en ce qu'il comporte deux extensions intérieures flexibles (12) agencées de façon à s'étendre de part et d'autre de la tubulure de sortie (5a ; 5b).

4. Ensemble selon la revendication 3, caractérisé en ce que les extensions flexibles (12) s'étendent à partir du capuchon (7) parallèlement à la partie de voile (8).

5. Ensemble selon l'une des revendications 1 à 4, caractérisé en ce que le capuchon (7) comporte des moyens élastiques (11) de verrouillage sur l'organe d'actionnement (4).

6. Ensemble selon l'une des revendications 2 à 5, caractérisé en ce que la zone destructible (13 ; 13' ; 13'') est formée au moins en partie dans le capuchon (7).

7. Ensemble selon la revendication 5 ou 6, caractérisé en ce que le capuchon comporte une paroi supérieure (9) et une paroi périphérique externe (10), et en ce que les moyens élastiques de verrouillage (11) s'étendent à partir de la paroi supérieure (9), à distance de la paroi périphérique (10).

8. Ensemble selon l'une des revendications précédentes, caractérisé en ce qu'il est réalisé en matériau plastique.

## Patentansprüche

1. Etikettier- und Schutzanordnung für das Ventil (2) eines Fluidbehälters (1), das ein handbetätigtes Organ (4) und einen Auslaßrohrstutzen (5a, 5b) umfaßt, gekennzeichnet durch eine Schutzkappe (7), die auf das Betätigungsorgan (4) aufsteckbar ist und dieses abdeckt, einen damit einstückigen Etikettenkörper (8), der sich von der Schutzkappe bis vor den Auslaßrohrstutzen (5a, 5b) erstreckt und mindestens ein damit ebenfalls einstückiges Teil (12), das mit mindestens einem mit dem Behälter verbundenen Element zusammenwirkt, um die Anordnung in auf dem Ventil montierter Stellung zu sichern.

2. Anordnung nach Anspruch 1, dadurch gekennzeichnet, daß sie mindestens einen von Hand zerstörbaren Bereich (13; 13'; 13'') aufweist, um die Etikettier- und Schutzanordnung von dem Ventil (2) zu lösen.

3. Anordnung nach Anspruch 1 oder 2, dadurch gekennzeichnet, daß der Etikettenkörper ein Mantelstück (8) aufweist, und daß sie innenseitig zwei biegsame Vorsprünge (12) aufweist, die derart angebracht sind, daß sie sich beidseits des Auslaßrohrstutzens (5a; 5b) erstrecken.

4. Anordnung nach Anspruch 3, dadurch gekennzeichnet, daß sich die biegsamen Vorsprünge (12) von der Schutzkappe (7) ausgehend parallel zum Mantelstück (8) erstrecken.

5. Anordnung nach einem der Ansprüche 1 bis 4, dadurch gekennzeichnet, daß die Schutzkappe (7) eine elastische Einrichtung (11) zum Sichern auf dem Betätigungsorgan (4) aufweist.

6. Anordnung nach einem der Ansprüche 2 bis 5, dadurch gekennzeichnet, daß der zerstörbare Bereich (13; 13'; 13'') zumindest teilweise in der Schutzkappe (7) ausgebildet ist.

7. Anordnung nach Anspruch 5 oder 6, dadurch gekennzeichnet, daß die Schutzkappe eine obere Wand (9) und eine äußere Umfangswand (10) aufweist, und daß sich die elastische Sicherungseinrichtung (11) von der oberen Wand (9) ausgehend im Abstand von der Umfangswand (10) erstreckt.

8. Anordnung nach einem der vorhergehenden Ansprüche, dadurch gekennzeichnet, daß sie aus Kunststoff hergestellt ist.

## Claims

1. Labelling and protective unit for a tap (2) of a fluid container (1), comprising a manual actuation element (4) and outlet piping (5a, 5b), characterised in that it comprises, formed in a single piece, a hood (7) which can be fitted with overlap on to the actuation element (4), and a label body (8) extending from the overlapping hood in front of the outlet piping (5a, 5b), and at least one portion (12) capable of cooperating with at least one element solidly connected to the container in order to lock the unit on to the tap in the mounted position.

2. Unit according to claim 1, characterised in that it comprises at least one zone (13; 13'; 13'') which can be destroyed manually in order to enable the labelling and protective unit to be disconnected from the tap (2).

3. Unit according to claim 1 or 2, characterised in that the label body comprises a covering part (8) and in that it comprises two flexible inner extensions (12) arranged so as to extend on either side of the outlet piping (5a; 5b).

4. Unit according to claim 3, characterised in that the flexible extensions (12) extend from the hood (7) in parallel with the covering part (8).

5. Unit according to one of claims 1 to 4, characterised in that the hood (7) comprises elastic means (11) for locking on to the actuation element (4).

6. Unit according to one of claims 2 to 5, characterised in that the destructible zone (13; 13'; 13'') is formed at least partly in the hood (7).

7. Unit according to claim 5 or 6, characterised in that the hood comprises an upper wall (9) and an outer peripheral wall (10), and in that the elastic locking means (11) extend from the upper wall (9) at a distance from the peripheral wall (10).

8. Unit according to one of the preceding claims, characterised in that it is produced in a plastics material.
